# EUROPÄISCHE PATENTANMELDUNG

(11) **EP 4 702 904 A1**
(43) Veröffentlichungstag der Anmeldung: **04.03.2026**
(21) Anmeldenummer: 24196425.3
(22) Anmeldetag: 26.08.2024
(51) Int. Cl.: A47L 5/24, A47L 9/28, A47L 11/40

(54) **REINIGUNGSGERÄT, GRUNDGERÄT FÜR EIN REINIGUNGSGERÄT UND REINIGUNGSSYSTEM**

(71) Anmelder: Vorwerk & Co. Interholding GmbH, 42275 Wuppertal (DE)
(72) Erfinder: Diesch, Dominik, 42279 Wuppertal (DE); Hintze, Alex, 42369 Wuppertal (DE); Papenheim, Marc, 42119 Wuppertal (DE); Petersen, Birgit, 58285 Gevelsberg (DE); Schweppe, Sabine, 40789 Monheim (DE); Zabback, Iris, 42289 Wuppertal (DE); Starflinger, Frank, 44793 Bochum (DE); Engels, Fabian, 42719 Solingen (DE); Bartels, Jascha, 45134 Essen (DE); Thomas, Lessel, 42551 Velbert (DE); van Teeffelen, Niklas, 40223 Düsseldorf (DE); Khalaf, Sebastian, 45731 Waltrop (DE)
(74) Vertreter: Dr. Solf & Zapf Patent- und Rechtsanwalts PartG mbB

(57) **Zusammenfassung**

Die vorliegende Erfindung betrifft ein Grundgerät (1) für ein Reinigungsgerät (2), aufweisend mindestens ein Gehäuse (3), mindestens eine Steuereinheit (4) und mindestens eine Antriebseinheit (5), wobei das Grundgerät (1) dazu ausgebildet und eingerichtet ist, sich in einer Reinigungsumgebung (6) autonom fortzubewegen.

Ein Grundgerät, bei dem der Funktionsumfang gesteigert und eine effiziente Erledigung von Reinigungsaufgaben gewährleistet ist, wird dadurch realisiert, dass mindestens eine Arbeitsmodulschnittstelle (7) zum Verbinden mit mindestens einem Arbeitsmodul (8) vorhanden ist, und dass die Steuereinheit (4) dazu ausgebildet und eingerichtet ist, mindestens einen Fortbewegungsparameter des Grundgeräts (1) zumindest bei einer Bewegung in der Reinigungsumgebung (6) in Abhängigkeit von einem an die Arbeitsmodulschnittstelle angekoppelten Arbeitsmodul zu beeinflussen.

## Beschreibung

Die Erfindung betrifft ein Reinigungsgerät, ein Grundgerät für ein Reinigungsgerät und ein Reinigungssystem. Das Grundgerät für ein Reinigungsgerät weist mindestens ein Gehäuse, mindestens eine Steuereinheit und mindestens eine Antriebseinheit auf. Das Grundgerät weist insbesondere ein erstes Reinigungswerkzeug auf oder ist ohne Reinigungswerkzeug ausgebildet. Das Grundgerät ist dazu ausgebildet und eingerichtet, sich in einer Reinigungsumgebung autonom fortzubewegen. Des Weiteren betrifft die Erfindung ein Reinigungssystem, aufweisend mindestens ein erstes Grundgerät eines autonomen Reinigungsgeräts, mindestens ein zweites Grundgerät eines handgeführten Reinigungsgeräts und mindestens ein Arbeitsmodul.

Handgeführte und autonome Reinigungsgeräte sowie Grundgeräte für derartige Reinigungsgeräte sind im Stand der Technik in einer Vielzahl von Ausgestaltungen bekannt. Autonome Reinigungsgeräte bzw. deren Grundgeräte sind vorteilhaft dazu ausgebildet, sich in einer Reinigungsumgebung autonom fortzubewegen und Reinigungsaufgaben zu erledigen. Bei autonomen Reinigungsgeräten handelt es sich z. B. um Saugroboter, Wischroboter oder Saug- und Wischroboter. Üblicherweise verfügen derartige autonome Reinigungsgeräte über mindestens eine Steuereinheit, die unter Verwendung einer Mehrzahl von Sensoren eine Navigation des Reinigungsgeräts in der Arbeitsumgebung gewährleistet sowie das Erledigen von Reinigungsaufgaben steuert.

Die aus dem Stand der Technik bekannten Reinigungsgeräte und Grundgeräte weisen allerdings oftmals den Nachteil auf, dass der Funktionsumfang bezüglich der zu erledigenden Reinigungsaufgaben begrenzt ist und ein Verwender eine Mehrzahl von Reinigungsgeräten für unterschiedliche Reinigungsaufgaben bereithalten muss.

Der vorliegenden Erfindung liegt deshalb die Aufgabe zugrunde, ein Grundgerät für ein Reinigungsgerät, ein Reinigungsgerät und ein Reinigungssystem anzugeben, bei denen der Funktionsumfang gesteigert und die effiziente Erledigung von Reinigungsaufgaben gewährleistet ist.

Die vorgenannte Aufgabe ist bei einem Grundgerät gemäß dem Oberbegriff des Anspruchs 1 mit den Merkmalen des Kennzeichnungsteils des Anspruchs 1 gelöst, nämlich dadurch, dass das Grundgerät mindestens eine Arbeitsmodulschnittstelle zum Verbinden mit mindestens einem Arbeitsmodul aufweist. Die Steuereinheit ist dazu ausgebildet und eingerichtet, mindestens einen Fortbewegungsparameter des Grundgeräts bei einer Bewegung in der Reinigungsumgebung in Abhängigkeit von einem an die Arbeitsmodulschnittstelle angekoppelten Arbeitsmodul zu beeinflussen.

Die vorgenannte Aufgabe ist ferner bei einem Reinigungsgerät gemäß dem Oberbegriff des Anspruchs 3 mit den Merkmalen des Kennzeichnungsteils des Anspruchs 3 gelöst, nämlich dadurch, dass das Grundgerät mindestens eine Arbeitsmodulschnittstelle aufweist, und dass mit der Arbeitsmodulschnittstelle mindestens ein Arbeitsmodul lösbar verbindbar ist.

Bei dem Grundgerät gemäß den Ansprüchen 1 und 3 handelt es sich um ein Grundgerät eines autonomen Reinigungsgeräts, das auch als erstes Grundgerät oder Grundgerät erster Art bezeichnet werden kann.

Des Weiteren ist die vorgenannte Aufgabe mit einem Reinigungssystem, aufweisend mindestens ein erstes Grundgerät eines autonomen Reinigungsgeräts, mindestens ein zweites Grundgerät eines handgeführten Reinigungsgeräts und mindestens ein Arbeitsmodul, gemäß Anspruch 5 gelöst.

Im Rahmen der Erfindung ist es sowohl vorgesehen, dass das Grundgerät, insbesondere das erste Grundgerät und/oder das zweite Grundgerät, ein erstes Reinigungswerkzeug aufweist, beispielsweise eine Saugeinheit oder eine Reinigungsbürste, als auch, dass das Grundgerät, insbesondere das erste Grundgerät und/oder das zweite Grundgerät, kein eigenes Reinigungswerkzeug aufweist, vorteilhaft also reinigungswerkzeuglos ausgebildet ist. Das erste Grundgerät und/oder das zweite Grundgerät weist insbesondere mindestens einen Energiespeicher auf.

Das erste Grundgerät weist ein Gehäuse mit mindestens einer Antriebseinheit auf. Die Antriebseinheit umfasst beispielsweise mindestens zwei Antriebsräder, mit denen eine Fortbewegung des Grundgeräts von der Steuereinheit bewirkt werden kann. Die Antriebsräder sind vorzugsweise an einer Unterseite des Gehäuses angeordnet. Insbesondere weist das Gehäuse mindestens oder genau eine Stützrolle oder mindestens oder genau zwei Stützrollen auf, um das Gehäuse auf dem Untergrund der Reinigungsumgebung abzustützen. Ferner weist das erste Grundgerät mindestens eine Sensoreinheit auf, mit der Umgebungsdaten ermittelt werden können. Beispielsweise können die Umgebungsdaten für die Navigation verwendet werden.

Es ist vorzugsweise auch vorgesehen, dass das Gehäuse des ersten Grundgeräts in Form eines humanoiden oder animaloiden Roboters ausgebildet ist.

Das zweite Grundgerät weist mindestens ein Gehäuse mit mindestens einem Handgriff auf. Der Handgriff ist so angeordnet, dass er für eine Handhabung des Grundgeräts bzw. des Reinigungsgeräts, beispielsweise eine Fortbewegung auf einem Untergrund der Reinigungsumgebung, verwendet werden kann. Beispielsweise weist das Gehäuse des zweiten Grundgeräts die Form des Gehäuses eines handgeführten Staubsaugers auf. Insbesondere ist vorgesehen, dass das zweite Grundgerät mindestens eine Steuereinheit aufweist. Mit der Steuereinheit sind beispielsweise Funktionen eines Arbeitsmoduls steuerbar und/oder von dem Arbeitsmodul übermittelte Daten, z. B. Sensordaten, auswertbar.

Die Steuereinheit des ersten Grundgeräts und/oder zweiten Grundgeräts weist beispielsweise mindestens eine Datenverarbeitungseinheit mit mindestens einem Prozessor und einem, insbesondere nichtflüchtigen, Speicher auf. Die Steuereinheit des ersten Grundgeräts ist dazu ausgebildet und eingerichtet, die Fortbewegung des Grundgerätes bzw. des Reinigungsgerätes in einer Reinigungsumgebung zu steuern. Vorzugsweise weist das erste Grundgerät und/oder zweite Grundgerät mindestens eine Datenschnittstelle auf. Die Datenschnittstelle ist vorzugsweise als Funkschnittstelle, beispielsweise Bluetooth oder WLAN, ausgebildet.

Das Gehäuse des ersten Grundgeräts und/oder des zweiten Grundgeräts weist mindestens eine Arbeitsmodulschnittstelle auf. Die Arbeitsmodulschnittstelle weist beispielsweise mindestens eine elektrische Schnittstelle, z. B. mit mindestens zwei Kontakten, auf. Insbesondere weist die Arbeitsmodulschnittstelle mindestens eine mechanische Schnittstelle zum mechanischen Verbinden mit dem Arbeitsmodul auf. Die mechanische Schnittstelle ist beispielsweise zum, insbesondere automatischen, Verrasten und/oder zum magnetischen Koppeln ausgebildet. Insbesondere ist die Arbeitsmodulschnittstelle zum formschlüssigen Zusammenwirken mit der Gegenschnittstelle ausgebildet. Vorzugsweise weisen die Arbeitsmodulschnittstelle und/oder die Gegenschnittstelle mechanische Kodiermittel auf, um ein Zusammenfügen für bestimmte Kombinationen von Arbeitsmodulen und Grundgeräten zuzulassen. Das Verbinden eines Grundgeräts führt insbesondere zu einer Grundformerweiterung des Grundgeräts.

Die Arbeitsmodulschnittstelle ist an dem Gehäuse und/oder zumindest teilweise oder vollständig in dem Gehäuse angeordnet. Ein mit der Arbeitsmodulschnittstelle koppelbares Arbeitsmodul weist beispielsweise ein Arbeitsmodulgehäuse auf. Das Arbeitsmodul weist mindestens eine Gegenschnittstelle zum Koppeln mit einer Arbeitsmodulschnittstelle auf. Vorteilhaft weist die Gegenmodulschnittstelle mindestens eine elektrische Gegenschnittstelle und/oder mindestens eine mechanische Gegenschnittstelle auf. Insbesondere ist vorgesehen, dass das Arbeitsmodul mindestens eine Arbeitsmodulschnittstelle aufweist, um ein weiteres Arbeitsmodul an ein Arbeitsmodul zu koppeln. Es ist dann vorgesehen, dass beispielsweise zwei Arbeitsmodule an ein erstes Grundgerät oder an ein zweites Grundgerät angekoppelt werden können bzw. sind.

Beispielsweise weist das Arbeitsmodul mindestens einen Energiespeicher und/oder mindestens eine Antriebseinheit auf. Die Antriebseinheit des Arbeitsmoduls dient insbesondere dazu, dass sich das Arbeitsmodul autonom in der Reinigungsumgebung bewegen kann. Beispielsweise ist vorgesehen, dass sich das Arbeitsmodul zum Verbinden mit einem Grundgerät auf das Grundgerät zubewegen kann. Die Antriebseinheit des Arbeitsmoduls weist beispielsweise mindestens zwei Antriebsräder oder zwei Antriebsriemen auf. Der Energiespeicher dient beispielsweise für den Betrieb des Werkzeugs bzw. des Reinigungswerkzeugs des Arbeitsmoduls und/oder zum Betrieb einer Antriebseinheit des Arbeitsmoduls. Wenn das Arbeitsmodul einen eigenen Energiespeicher aufweist, weist das den Vorteil auf, dass die Energiespeicher in einer Mehrzahl von Arbeitsmodulen separat geladen werden können. Dadurch können kurzfristig hintereinander verschiedene Arbeitsmodule eingesetzt werden. Es ist insbesondere auch vorgesehen, dass der Energiespeicher des Arbeitsmoduls vollständig oder teilweise zur Energieversorgung des ersten und/oder zweiten Grundgeräts verwendet wird.

Das Arbeitsmodul weist beispielsweise mindestens oder genau ein Stützelement, z.B. mindestens eine Stützrolle, auf, um sich an einem Untergrund der Reinigungsumgebung abzustützen.

Es ist jedoch auch vorgesehen, dass ein Arbeitsmodul durch das Grundgerät mit einem Abstand zum Untergrund gehalten wird oder auf dem Untergrund geführt wird. Die Kraftübertragung erfolgt dabei beispielsweise über die Arbeitsmodulschnittstelle.

Bevorzugt ist vorgesehen, dass das Arbeitsmodul mindestens ein Werkzeug, insbesondere mindestens ein Reinigungswerkzeug, aufweist. Bei dem Reinigungswerkzeug handelt es sich beispielsweise um eine Saugeinheit, mindestens eine Bürste, insbesondere eine rotierende Bürste, mindestens ein Wischtuch, insbesondere mit einer Aufnahme für ein Wischtuch. Beispielsweise weist ein Arbeitsmodul Arbeitsmodulsensoren, beispielsweise Abstandssensoren und/oder Sturzsensoren, auf.

Erfindungsgemäß in Bezug auf Anspruch 1 oder als Ausgestaltung zum Anspruch 3 ist vorgesehen, dass die Steuereinheit des ersten Grundgeräts dazu ausgebildet und eingerichtet ist, mindestens einen Fortbewegungsparameter des Grundgerätes bei einer Bewegung in der Reinigungsumgebung in Abhängigkeit von einem an die Arbeitsmodulschnittstelle angekoppelten Arbeitsmodul zu beeinflussen. Für jedes Arbeitsmodul werden vorzugsweise unabhängige Fortbewegungsparameter von der Steuereinheit verwendet.

Beispielsweise wird ein an der Arbeitsmodulschnittstelle verbundenes bzw. eine Art eines an der Arbeitsmodulschnittstelle verbundenen Arbeitsmoduls automatisch von der Steuereinheit erkannt, und mindestens ein Fahrparameter wird beeinflusst bzw. angepasst. So kann beispielsweise eine geänderte Navigation notwendig werden, wenn die Außenform des Grundmoduls bzw. des Reinigungsgeräts verändert wurde, so dass beispielsweise eine veränderte Eckennavigation erfolgen muss.

Gemäß einer Ausgestaltung ist vorzugsweise vorgesehen, dass es sich bei dem Fortbewegungsparameter um eine Fortbewegungsgeschwindigkeit handelt. Insbesondere wird die Fortbewegungsgeschwindigkeit in Abhängigkeit von dem Arbeitsmodul reduziert oder gesteigert. Beispielsweise ist für jedes Arbeitsmodul eine Maximalgeschwindigkeit gespeichert. Ferner ist alternativ oder zusätzlich vorgesehen, dass es sich bei dem beeinflussten Fahrparameter um ein Fahrverhalten des Grundgeräts bzw. des Reinigungsgeräts an Hindernissen, insbesondere an Ecken, handelt. Beispielsweise werden Eckbereiche in einem anderen Radius angefahren oder ein Drehverhalten des Grundgeräts wird angepasst. Zudem ist alternativ oder zusätzlich vorgesehen, dass ein Fahrverhalten an Stufen in der Reinigungsumgebung und/oder ein Anfahrwinkel an Stufen und Hindernissen und/oder die Größe von Sperrzonen in der Umgebung des Grundgerätes und/oder mindestens ein Schwellenwert für einen einzuhaltenden Sicherheitsabstand und/oder mindestens einen Schwellenwert für mindestens einen Sensorwert als Fahrparameter beeinflusst wird. Wenn der Fortbewegungsparameter beispielsweise die Änderung eines Schwellenwertes für mindestens einen Sensorwert ist, kann das beinhalten, dass ein standardmäßig zu einem Hindernis eingehaltener Abstand in Abhängigkeit von dem Arbeitsgerät vergrößert oder verkleinert wird.

Erfindungsgemäß ist erkannt worden, dass es vorteilhaft für eine effiziente Reinigung ist, wenn das Fahrverhalten des Reinigungsgeräts spezifisch auf das Arbeitsmodul bzw. das in dem Arbeitsmodul vorgesehene Werkzeug, insbesondere Reinigungswerkzeug, angepasst wird. Die Steuereinheit passt folglich mindestens einen Fahrparameter in Abhängigkeit von dem angekoppelten Arbeitsmodul an. Für einen Reinigungsvorgang mit einer Wischeinheit ist beispielsweise eine andere Fahrgeschwindigkeit erforderlich als für einen Reinigungsvorgang mit einer Saugeinheit.

Erfindungsgemäß ist zudem erkannt worden, dass auch solche Reinigungsgeräte mit einem ersten Grundgerät, das bereits mindestens ein erstes Reinigungswerkzeug aufweist, dadurch fortgebildet werden können, dass das Grundgerät mindestens eine Arbeitsmodulschnittstelle aufweist, und dass mit der Arbeitsmodulschnittstelle mindestens ein Arbeitsmodul lösbar verbindbar ist bzw. mindestens ein Arbeitsmodul lösbar verbunden ist. Das erste Grundgerät weist dabei bereits ein erstes Reinigungswerkzeug, beispielsweise eine Reinigungsbürste und/oder eine Saugeinheit, auf. Erfindungsgemäß ist nun vorgesehen, dass der Funktionsumfang eines derartigen Reinigungsgeräts mit einem ersten Grundgerät durch eine Arbeitsmodulschnittstelle gesteigert werden kann. Durch das weitere Reinigungswerkzeug des Arbeitsmoduls kann z. B. die Reinigungsleistung oder die Reinigungsqualität des Reinigungsgerätes beeinflusst werden. Ferner können zusätzliche oder andere Reinigungsaufgaben erledigt werden.

Beispielsweise wird an ein Reinigungsgerät mit einem ersten Grundgerät, das bereits eine Saugeinheit aufweist, ein Arbeitsmodul mit einer weiteren Saugeinheit, beispielsweise mit einer anderen Filterkategorie, angefügt, um ein besseres Saugergebnis zu erzielen. Alternativ dazu ist vorgesehen, dass beispielsweise ein weiteres Arbeitsmodul mit einer zusätzlichen Bürste oder einem speziell auf einen bestimmten Untergrund der Reinigungsumgebung abgestimmten Werkzeug, z. B. ein Polierwerkzeug, angekoppelt werden kann. Die Arbeitsmodulschnittstelle des ersten Grundgeräts ist wie beschrieben ausgebildet.

Das erfindungsgemäße Reinigungssystem weist mindestens ein erstes Grundgerät eines autonomen Reinigungsgeräts, mindestens ein zweites Grundgerät eines handgeführten Reinigungsgeräts und mindestens ein Arbeitsmodul auf. Es ist auch vorgesehen, dass anstelle des ersten Grundgeräts ein Reinigungsgerät mit einem ersten Grundgerät, insbesondere gemäß Anspruch 3 umfasst ist. Das erste Grundgerät und/oder das zweite Grundgerät sind wie beschrieben ausgebildet. Das erste Grundgerät weist insbesondere mindestens ein Gehäuse, mindestens eine Steuereinheit und mindestens eine Antriebseinheit auf. Das erste Grundgerät ist zur autonomen Bewegung in einer Reinigungsumgebung ausgebildet. Wenn das erste Grundgerät ein Reinigungswerkzeug aufweist, ist es insbesondere auch zur Erledigung von Reinigungsaufgaben ausgebildet. Das erste Grundgerät und das zweite Grundgerät weisen jeweils mindestens eine Arbeitsmodulschnittstelle auf. Dadurch kann das Arbeitsmodul bzw. eine Vielzahl unterschiedlicher Arbeitsmodule sowohl mit der Arbeitsmodulschnittstelle des ersten Grundgeräts zu einem autonomen Reinigungsgerät als auch mit der Arbeitsmodulschnittstelle des zweiten Grundgeräts zu einem handgeführten Reinigungsgerät gekoppelt werden.

Eine derartige doppelte Nutzung weist für einen Benutzer den Vorteil auf, dass jeweils nur ein Grundgerät und eine begrenzte Anzahl an Arbeitsmodulen bereitgehalten werden muss, um vielfältige Reinigungsaufgaben zu erledigen oder über eine Vielzahl von Arbeitsmodulen die Funktionalitäten des Reinigungssystems zu erweitern und zu verändern. Die Arbeitsmodule sind so konzipiert, dass sie für autonome Reinigungsgeräte als auch für handgeführte Reinigungsgeräte wie ein Vorsatzgerät verwendet werden können. Wie bereits beschrieben, ist insbesondere vorgesehen, dass das erste Grundgerät und/oder das zweite Grundgerät kein Reinigungswerkzeug aufweisen oder dass das erste Grundgerät und/oder das zweite Grundgerät mindestens ein Reinigungswerkzeug aufweisen, so dass mit dem Arbeitsmodul ein zweites Reinigungswerkzeug bereitgestellt wird.

Das Reinigungssystem bietet den Vorteil, dass die Arbeitsmodule, die mit dem zweiten Grundgerät für ein handgeführtes Reinigungsgerät kompatibel sind, ebenfalls mit dem ersten Grundgerät für ein autonomes Reinigungsgerät kompatibel sind, so dass mit einem Arbeitsmodul sowohl ein handgeführtes Reinigungsgerät als auch ein autonomes Reinigungsgerät zusammengefügt werden kann. Vorzugsweise umfasst das Reinigungssystem eine Vielzahl unterschiedlicher Arbeitsmodule.

Als besonders vorteilhaft hat sich in Bezug auf die beschriebenen Reinigungsgeräte bzw. das beschriebene Reinigungssystem herausgestellt, wenn vorgesehen ist, dass das Grundgerät, insbesondere das erste Grundgerät und/oder das zweite Grundgerät, mindestens einen Saugmotor und/oder zumindest einen Teil eines Saugkanals und/oder mindestens eine Reinigungsbürste und/oder einen Energiespeicher und/oder mindestens einen Schmutzsammelbehälter und/oder mindestens einen Filter aufweist. Alternativ oder zusätzlich ist insbesondere in dem ersten Grundgerät mindestens eine Sensoreinheit und/oder mindestens ein Sturzsensor angeordnet. Beispielsweise weist die Arbeitsmodulschnittstelle eine Schnittstelle für einen Saugkanal auf, so dass beispielsweise von einem Arbeitsmodul aufgesammelter Schmutz in einen Schmutzsammelbehälter im Grundgerät bzw. in einen Filter im Grundgerät überführt werden kann.

Zudem kann die Navigation eines autonomen Reinigungsgerätes mit einem angekoppelten Arbeitsmodul die Verwendung von zusätzlichen Sensoren oder einer Sensoreinheit erforderlich machen. Erfindungsgemäß ist deshalb vorgesehen, dass derartige Sensoreinheiten oder Sensoren, beispielsweise ein Sturzsensor, im Arbeitsmodul angeordnet sind. Diese sind dann nur mit der Steuereinheit des Grundgerätes, beispielsweise über die Arbeitsmodulschnittstelle, gekoppelt, wenn diese auch tatsächlich erforderlich sind. Durch das Vorhandensein der Sensoren erkennt die Steuereinheit des Grundgerätes beispielsweise, dass eine Navigation unter Berücksichtigung von Daten der als zusätzlich erkannten Sensoren erforderlich ist.

Gemäß einer weiteren Ausgestaltung des Grundgerätes, des Reinigungsgerätes und des Reinigungssystems ist vorgesehen, dass die Steuereinheit dazu ausgebildet und eingerichtet ist, das Grundgerät, insbesondere das erste Grundgerät, derart zu steuern, dass das Grundgerät eine gleiche Fläche in der Reinigungsumgebung mit einem ersten Arbeitsmodul und anschließend mit einem zweiten Arbeitsmodul abfährt. Bei dem ersten Arbeitsmodul handelt es sich beispielsweise um ein Arbeitsmodul mit einer Saugeinheit, bei dem zweiten Arbeitsmodul beispielsweise um ein Arbeitsmodul mit Wischeinheit. Die Steuereinheit steuert vorzugsweise ein automatisiertes An- und Abkoppeln des ersten Arbeitsmoduls und des zweiten Arbeitsmoduls an der Arbeitsmodulschnittstelle. Zudem steuert die Steuereinheit das Reinigungsgerät derart in der Reinigungsumgebung, dass die gleiche zunächst gesaugt und anschließend gewischt wird. Beispielsweise ist vorgesehen, dass die Fläche mit dem ersten Arbeitsmodul und mit dem zweiten Arbeitsmodul mittels eines identischen oder eines abweichenden Reinigungspfades befahren wird. Vorzugsweise ist vorgesehen, dass während des Befahrens der Fläche mit dem ersten Arbeitsmodul ein Aufzeichnen von Positionsdaten erfolgt, und dass diese Positionsdaten dann für die Navigation bei einem Befahren mit dem zweiten Arbeitsmodul verwendet werden.

Insbesondere um die Stabilität des Reinigungsgeräts bei der Verwendung zu steigern, sieht eine weitere Ausgestaltung des Grundgerätes, des Reinigungsgerätes oder des Reinigungssystems vor, dass sich das Arbeitsmodul während der Verwendung eigenständig am Untergrund der Reinigungsumgebung abstützt. Das Arbeitsmodul weist vorzugsweise mindestens ein Stützelement auf, das sich während der Verwendung am Untergrund abstützt. Beispielsweise ist das Stützelement als Stützrolle oder Stützrad ausgebildet. Vorzugsweise sind mindestens oder genau zwei oder mindestens oder genau drei oder mindestens oder genau vier Stützelemente vorgesehen.

Besonders bevorzugt ist gemäß einer weiteren Ausgestaltung des Grundgerätes, Reinigungsgerätes oder Reinigungssystems vorgesehen, dass das Arbeitsmodul mindestens ein Reinigungswerkzeug aufweist, also beispielsweise als Saugeinheit und/oder als Wischeinheit und/oder als Luftreiniger und/oder als Poliereinheit und/oder als Betätigungseinheit mit Greifarmen und/oder Manipulatoren ausgebildet ist. Es ist insbesondere auch vorgesehen, dass das Arbeitsmodul als Luftbefeuchter und/oder Raumdufteinheit ausgebildet ist.

Ferner ist insbesondere vorgesehen, dass ein Arbeitsmodul ein Werkzeug zur Kantenreinigung, einen Fußleistenreiniger, eine Blaseinheit zum Ausblasen von Ecken oder ein anderes Reinigungswerkzeug aufweist. Vorzugsweise weist das Grundgerät oder das Arbeitsmodul mindestens einen Ausblasbereich auf, aus dem im Betrieb Luft ausströmt. Insbesondere ist vorgesehen, dass an dem Ausblasbereich eine Luftumlenkung angeordnet oder ausgebildet ist, z. B. um Ecken auszublasen.

Das Grundgerät, das Reinigungsgerät oder das Reinigungssystem können dadurch weiter ausgebildet werden, dass ein als Wischeinheit ausgebildetes Arbeitsmodul mindestens eine Trägerplatte für ein Reinigungstuch, insbesondere mit einem Reinigungstuch, und mindestens einen Tank für Reinigungsflüssigkeit aufweist. Vorzugsweise ist mindestens ein Fluidkanal vorgesehen, mit dem Reinigungsflüssigkeit von dem Tank zum Reinigungstuch förderbar ist. Vorzugsweise ist zudem vorgesehen, dass das Arbeitsmodul mindestens einen Energiespeicher und/oder zumindest einen Teil eines Saugkanals aufweist.

Ein als Saugeinheit ausgebildetes Arbeitsmodul für ein Grundgerät, ein Reinigungsgerät oder ein Reinigungssystem sieht vor, dass die Saugeinheit mindestens einen Teil eines Saugkanals und mindestens eine Reinigungsbürste aufweist. Die Reinigungsbürste ist vorzugsweise rotierbar, beispielsweise mittels mindestens eines Elektromotors. Vorzugsweise ist die Reinigungsbürste höhenverstellbar in dem Arbeitsmodul gehalten. Der Teil des Saugkanals ist beispielsweise mit der Arbeitsmodulschnittstelle verbunden, so dass der Saugkanal mit dem Saugkanal eines Grundgerätes verbindbar ist. Beispielsweise wirkt der Saugkanal mit mindestens einem in dem Arbeitsmodul und/oder in dem Grundgerät angeordneten Saugmotor zusammen. Insbesondere ist vorgesehen, dass das Arbeitsmodul mindestens einen Schmutzsammelbehälter und/oder mindestens einen Energiespeicher aufweist.

Eine weitere Ausgestaltung des Grundgerätes, des Reinigungsgerätes oder des Reinigungssystems sieht vor, dass die Arbeitsmodulschnittstelle mindestens eine elektrische Schnittstelle, insbesondere zur Energieversorgung des Arbeitsmoduls, aufweist und/oder dass die Arbeitsmodulschnittstelle mindestens eine Daten- und/oder Signalschnittstelle aufweist. Mit der elektrischen Schnittstelle ist beispielsweise eine Arbeitsspannung von dem Grundgerät auf das Arbeitsmodul übertragbar. Die elektrische Schnittstelle ist beispielsweise als kontaktbasierte Schnittstelle oder induktive Schnittstelle ausgebildet. Die Daten- und/oder Signalschnittstelle ist beispielsweise kontaktbasiert ausgebildet, z. B. als Kontaktflächen oder Stecker. Alternativ oder zusätzlich ist vorgesehen, dass die Daten- und/oder Signalschnittstelle als Funkschnittstelle ausgebildet ist.

Insbesondere die Verbindung mit einem Grundgerät lässt sich gemäß einer weiteren Ausgestaltung des Grundgerätes, des Reinigungsgerätes oder des Reinigungssystems dadurch vereinfachen, dass die Arbeitsmodulschnittstelle in einem Seitenwandbereich, insbesondere auf einer Außenseite, des Gehäuses des Grundgerätes ausgebildet ist. Insbesondere ist dann auch die Gegenschnittstelle des Arbeitsmoduls in einem Seitenwandbereich des Arbeitsmodulgehäuses angeordnet. Dadurch kann sich das Grundgerät, insbesondere das erste Grundgerät und/oder das zweite Grundgerät, auf dem Untergrund der Reinigungsumgebung auf das Arbeitsmodul zubewegen und sich durch die Annäherung, insbesondere automatisiert, mit dem Arbeitsmodul verbinden. Beispielsweise weist das Gehäuse des Reinigungsgeräts eine im Wesentlichen U-förmige Ausnehmung auf, in der das Arbeitsmodul zumindest teilweise oder vollständig aufnehmbar ist. Die Arbeitsmodulschnittstelle ist in der Ausnehmung angeordnet.

Alternativ dazu ist vorgesehen, dass die Arbeitsmodulschnittstelle zumindest teilweise oder vollständig auf einer Innenseite des Gehäuses oder zumindest teilweise oder vollständig innerhalb des Gehäuses angeordnet ist. Beispielsweise weist das Grundgerät, insbesondere das erste Grundgerät und/oder das zweite Grundgerät, mindestens eine Ausnehmung auf, in die das Arbeitsmodul, das beispielsweise die Form einer Einsatzkassette aufweist, einsetzbar ist. Die Arbeitsmodulschnittstelle ist in der Ausnehmung angeordnet. Vorzugsweise ist das Arbeitsmodul von einer Oberseite in das Grundgerät einsetzbar, vorzugsweise in einem Winkel zwischen 20° und 90° zu einer Oberseite des Grundgeräts. Beispielsweise weist das Gehäuse des Grundgerätes einen geschlossenen Rahmen auf, in den das Arbeitsmodul einsetzbar ist. Vorzugsweise durchtritt die Ausnehmung das Gehäuse von der Oberseite bis zur Unterseite vollständig, so dass das Arbeitsmodul durch das Gehäuse hindurchtritt und an der Unterseite, beispielsweise mit einem Reinigungswerkzeug, wirken kann. Ein derartiges Arbeitsmodul ist vorteilhaft, insbesondere manuell, als Teil des Reinigungssystems in ein erstes Grundgerät oder in ein zweites Grundgerät einsetzbar.

Besonders bevorzugt ist vorgesehen, dass die Arbeitsmodulschnittstelle in einer Fortbewegungsrichtung des Grundgerätes, insbesondere des ersten Grundgerätes und/oder des zweiten Grundgerätes, an einer Vorderseite oder an einer Rückseite des Gehäuses angeordnet ist. Auf diese Weise kann das Arbeitsmodul in einem Reinigungsschritt vorlaufend oder nachlaufend arbeiten.

Eine weitere Ausgestaltung des Grundgerätes, des Reinigungsgerätes oder des Reinigungssystems sieht vor, dass die Steuereinheit dazu ausgebildet und eingerichtet ist, das Grundgerät, insbesondere das erste Grundgerät, zu veranlassen, mindestens ein Arbeitsmodul zum Verbinden an der Arbeitsmodulschnittstelle anzufahren. Vorzugsweise weist das Arbeitsmodul ein Erkennungsmittel, beispielsweise ein optisches Erkennungsmittel oder ein Funkerkennungsmittel, auf, das zum Feststellen der Position und/oder Ausrichtung durch das Grundgerät verwendet werden kann. Vorzugsweise ist die Arbeitsmodulschnittstelle derart ausgebildet, dass beim Annähern des Grundgerätes an das Arbeitsmodul oder des Arbeitsmoduls an das Grundgerät zumindest eine mechanische Verbindung hergestellt wird. Vorzugsweise ist die Steuereinheit dazu ausgebildet und eingerichtet, das Arbeitsmodul in der Reinigungsumgebung zu erkennen. Insbesondere weist das Arbeitsmodul eine Antriebseinheit auf und ist dazu ausgebildet und eingerichtet, sich zumindest aus einer Basisstation heraus auf das Grundgerät zuzubewegen.

Die Erfindung betrifft ferner eine Basis mit einer Schnittstelle zur Aufnahme des Grundgerätes und zur Aufnahme von mindestens zwei Arbeitsmodulen. Auf diese Weise können die Arbeitsmodule separat von dem Grundgerät geladen werden und das Arbeitsmodul kann aus der Basis herausfahren, um sich mit einem beliebigen, in der Basis gelagerten Arbeitsmodul zu verbinden.

Ferner betrifft die Erfindung ein Verfahren zum Betrieb eines Grundgerätes eines autonomen Reinigungsgeräts, insbesondere nach einem der beschriebenen Ausführungsbeispiele. Das Verfahren umfasst zumindest die Schritte des Erkennens eines Arbeitsmoduls und das Beeinflussen mindestens eines Fahrparameters oder einer Mehrzahl von Fahrparametern durch die Steuereinheit.

Die Ausführungen für Ausgestaltungen eines Grundgeräts, eines Arbeitsmoduls oder einer Arbeitsmodulschnittstelle gelten, sofern nicht explizit ausgeschlossen, für alle Varianten von Grundgeräten, insbesondere für das erste Grundgerät und das zweite Grundgerät, sowie für alle Arbeitsmodule und Arbeitsmodulschnittstellen.

Weitere vorteilhafte Ausgestaltungen der Erfindung ergeben sich aus der folgenden Figurenbeschreibung und den abhängigen Unteransprüchen.

Es zeigen:
- Fig. 1: ein Ausführungsbeispiel eines Grundgerätes eines autonomen Reinigungsgeräts mit einem Arbeitsmodul in perspektivischer Ansicht,
- Fig. 2: ein weiteres Ausführungsbeispiel eines Grundgerätes eines autonomen Reinigungsgeräts mit zwei Arbeitsmodulen in Seitenansicht,
- Fig. 3a: ein Ausführungsbeispiel eines Reinigungssystems in ungekoppeltem Zustand,
- Fig. 3b: das Ausführungsbeispiel eines Reinigungssystems in gekoppeltem Zustand,
- Fig. 4: ein weiteres Ausführungsbeispiel eines Grundgerätes eines autonomen Reinigungsgeräts mit einem Arbeitsmodul in Seitenansicht,
- Fig. 5: ein Ausführungsbeispiel eines Grundgerätes eines manuellen Reinigungsgeräts mit einem Arbeitsmodul in Seitenansicht,
- Fig. 6: ein Ausführungsbeispiel eines Arbeitsmoduls in Seitenansicht, und
- Fig. 7: ein Ausführungsbeispiel eines Verfahrens als schematischer Ablauf.

In den verschiedenen Figuren der Zeichnung sind gleiche Teile stets mit denselben Bezugszeichen versehen.

Zu der anschließenden Beschreibung wird beansprucht, dass die Erfindung nicht auf die Ausführungsbeispiele und dabei nicht auf alle oder mehrere Merkmale von beschriebenen Merkmalskombinationen beschränkt ist, vielmehr ist jedes einzelne Teilmerkmal des/jedes Ausführungsbeispiels auch losgelöst von allen anderen im Zusammenhang damit beschriebenen Teilmerkmalen für sich und auch in Kombination mit beliebigen Merkmalen eines anderen Ausführungsbeispiels von Bedeutung für den Gegenstand der Erfindung.

Fig. 1 zeigt ein Ausführungsbeispiel eines Grundgerätes 1, das mit einem ebenfalls dargestellten Arbeitsmodul 8 zu einem autonomen Reinigungsgerät 2 zusammengefügt werden kann. Bei dem Grundgerät 1 handelt es sich um ein erstes Grundgerät 1. Das Grundgerät 1 weist ein Gehäuse 3, eine Steuereinheit 4 und eine Antriebseinheit 5 auf. Die Antriebseinheit 5 weist bei diesem Ausführungsbeispiel zwei Antriebsräder auf. Das Grundgerät 1 ist dazu ausgebildet und eingerichtet, sich in einer Reinigungsumgebung 6 autonom fortzubewegen. Das Grundgerät 1 weist eine Arbeitsmodulschnittstelle 7 auf, an der ein Arbeitsmodul 8 anordenbar ist. Das Arbeitsmodul 8 weist eine zur Arbeitsmodulschnittstelle 7 korrespondierende Gegenschnittstelle 9 auf. Die Arbeitsmodulschnittstelle 7 und die Gegenschnittstelle 9 sind derart ausgebildet, dass zwischen dem Grundgerät 1 und dem Arbeitsmodul 8 eine mechanische, eine elektrische und eine Daten-Verbindung ausgebildet wird. Bei diesem Ausführungsbeispiel ist das Reinigungswerkzeug 12 des Arbeitsmoduls 8 als Wischeinheit mit einer Trägerplatte 10 für ein Reinigungstuch ausgebildet. Das Grundgerät 1 gemäß Fig. 1 weist kein eigenes Reinigungswerkzeug auf. Zur Steuerung einer autonomen Bewegung in der Reinigungsumgebung 6 weist das Grundgerät 1 eine Sensoreinheit 26 auf, mit der Umgebungsdaten erfassbar sind.

Die Steuereinheit 4 des Grundgerätes 1 ist dazu ausgebildet und eingerichtet, mindestens einen Fortbewegungsparameter des Grundgerätes 1 bei einer Bewegung in der Reinigungsumgebung 6 in Abhängigkeit von dem an die Arbeitsmodulschnittstelle 7 angekoppelten Arbeitsmodul 8 zu beeinflussen. Dazu wird das in Fig. 6 schematisch dargestellte Verfahren durchgeführt. Zunächst erfolgt ein Erkennen 101 eines an der Arbeitsmodulschnittstelle 7 verbundenen Arbeitsmoduls 8 bzw. der Art des verbundenen Arbeitsmoduls 8 durch die Steuereinheit 4. Anschließend erfolgt ein Beeinflussen 102 bzw. Verändern mindestens eines Fortbewegungsparameters, z. B. eines Fahrverhaltens an Ecken oder Hindernissen, durch die Steuereinheit 4.

Fig. 2 zeigt ein weiteres Ausführungsbeispiel eines Grundgeräts 1 - eines ersten Grundgeräts 1 - für ein autonomes Reinigungsgerät 2 (siehe z. B. Fig. 3b) sowie zwei unterschiedliche Arbeitsmodule 8. Das Grundgerät 1 weist ein Gehäuse 3, eine Steuereinheit 4 und eine Antriebseinheit 5 auf. Das Gehäuse 3 stützt sich mit zwei Stützelementen 18, hier Stützrollen, auf dem Untergrund ab. Ferner weist das Grundgerät 1 ein erstes Reinigungswerkzeug 11, hier in Form einer Saugeinheit mit einem Saugmotor 19, einem Teil eines Saugkanals 20, einem

Schmutzsammelbehälter 21 sowie einer Reinigungsbürste 11 auf. Das Grundgerät 1 weist einen Energiespeicher 22, hier in Form eines Akkus, auf. Das Grundgerät 1 ist dazu ausgebildet und eingerichtet, sich in einer Reinigungsumgebung 6 autonom fortzubewegen und Reinigungsaufgaben zu erfüllen. Das Grundgerät 1 weist mindestens eine Arbeitsmodulschnittstelle 7 auf, an der ein Arbeitsmodul 8 lösbar mit einer Gegenschnittstelle 9 verbindbar ist.

Fig. 2 zeigt zwei unterschiedliche Arbeitsmodule 8, die jeweils eine zur Arbeitsmodulschnittstelle 7 korrespondierende Gegenschnittstelle 9 sowie ein zweites Reinigungswerkzeug 12 aufweisen. Das gemäß Fig. 2 obere Arbeitsmodul 8 weist ein Reinigungswerkzeug 12 hier in Form einer Trägerplatte 10 mit daran angeordnetem Reinigungstuch 10a auf. Das Arbeitsmodul 8 wird im montierten Zustand von dem Grundgerät 1 gehalten und mit dem Reinigungstuch 10a über den Untergrund geführt. Ein zweites Arbeitsmodul 8 - gemäß Fig. 2 unten - weist ein zweites Reinigungswerkzeug 12 in Form einer Polierbürste auf. Das Arbeitsmodul 8 stützt sich mit vier Stützelementen 13, hier Stützrollen, eigenständig auf einem Untergrund in der Reinigungsumgebung 6 ab.

Fig. 3a und Fig. 3b zeigen ein Ausführungsbeispiel eines Reinigungssystems 13, das ein erstes Grundgerät 1 eines autonomen Reinigungsgerätes 2 - wie z. B. auch gemäß Fig. 1 - , ein zweites Grundgerät 14 eines handgeführten Reinigungsgerätes 15 sowie eine Mehrzahl an unterschiedlichen Arbeitsmodulen 8 aufweist. Fig. 3a zeigt die Elemente des Reinigungssystems 3 im unverbundenen Zustand, Fig. 3b zeigt die zu Reinigungsgeräten 2, 15 verbundenen Grundgeräte 1,14 mit jeweils einem Arbeitsmodul 8. Bei dem Reinigungsgerät 15 bildet folglich das Arbeitsmodul 8 das Vorsatzgerät eines Handreinigungsgerätes.

Das erste Grundgerät 1 weist - wie bereits für die weiteren Ausführungsbeispiele beschrieben - ein Gehäuse 3, eine Steuereinheit 4, eine Antriebseinheit 5, ein Stützelement 18 sowie eine Sensoreinheit 26 auf. Das erste Grundgerät 1 ist dazu ausgebildet und eingerichtet, sich in einer Reinigungsumgebung 6 autonom fortzubewegen und Reinigungsaufgaben zu erledigen. Das erste Grundgerät 1 weist bei diesem Ausführungsbeispiel kein eigenes Reinigungswerkzeug auf. Es ist allerdings vorzugsweise auch vorgesehen, dass das erste Grundgerät ein erstes Reinigungswerkzeug 11 aufweist, welches beispielsweise wie in Fig. 2 dargestellt ausgebildet ist. Sowohl das erste Grundgerät 1 als auch das zweite Grundgerät 14 weisen jeweils eine Arbeitsmodulschnittstelle 7 auf, die zum Verbinden mit einer Gegenschnittstelle 9 des jeweiligen Arbeitsmoduls 8 ausgebildet ist.

Aufgrund der übereinstimmenden Arbeitsmodulschnittstelle 7 kann sowohl das erste Grundgerät 1 als auch das zweite Grundgerät 14 mit einem Arbeitsmodul 8 verbunden werden. Diese doppelte Verwendbarkeit von Arbeitsmodulen 8 stellt einen Vorteil gegenüber dem Stand der Technik dar. Das erste Grundgerät 1 ist dazu ausgebildet und eingerichtet, ein in einer Basisstation 16 befindliches Arbeitsmodul 8 autonom anzufahren und die Arbeitsmodulschnittstelle 7 mit der Gegenschnittstelle 9, insbesondere durch Annäherung, zu koppeln.

Das zweite Grundgerät 14 kann von einem Benutzer manuell an das jeweilige Arbeitsmodul 8 herangeführt werden, um ein Arbeitsmodul 8 an der Arbeitsmodulschnittstelle 7 zu verbinden. Bei diesem Ausführungsbeispiel weist das zweite Grundgerät 14 einen Handgriff 17 sowie ein Stützelement 18 in Form einer Stützrolle auf, die sich auf einem Untergrund abstützt. Das Arbeitsmodul 8 an den beiden Grundgeräten 1,14 gemäß Fig. 3b wird nur mittels des Reinigungstuches 10a über den Untergrund geführt, ansonsten erfolgt eine Kraftübertragung über die Arbeitsmodulschnittstelle 7 auf das Grundgerät 1,14.

Gemäß Fig. 3a weisen die drei Arbeitsmodule 8a, 8b, 8c unterschiedliche Reinigungswerkzeuge 12 auf. Das erste Arbeitsmodul 8a weist ein als Saugeinheit ausgebildetes Reinigungswerkzeug 12 auf, beispielsweise mit einem Saugkanal, einem Saugmotor, einem Schmutzsammelbehälter und einem Energiespeicher 22. Das zweite Arbeitsmodul 8b weist ein Reinigungswerkzeug 12 in Form einer Wischeinheit mit Tuchträger 10 und Reinigungstuch 10a auf - siehe auch Fig. 2. Das Reinigungstuch 10a steht über einen Fluidkanal 23 mit einem Tank 24 für Reinigungsflüssigkeit in Verbindung und kann dadurch befeuchtet werden. Das dritte Arbeitsmodul 8c weist als Reinigungswerkzeug 12 eine Luftreinigungseinheit auf. An der Unterseite des Arbeitsmoduls 8c ist ein zusätzlicher Sturzsensor 27 angeordnet. Die Daten des Sturzsensors 27 sind über die Gegenschnittstelle 9 und die Arbeitsmodulschnittstelle 7 an das Grundgerät 1,14 übermittelbar, so dass eine Steuereinheit 4 des Grundgeräts 1,14 diese Daten verarbeiten kann.

Bei den Ausführungsbeispielen der Fig. 1, 2, 3a und 3b ist die Arbeitsmodulschnittstelle 7 stets in einem Seitenwandbereich 25 an einer Außenseite des Gehäuses 3 angeordnet. Die Gegenschnittstellen 9 sind ebenfalls in Seitenwandbereichen angeordnet.

Fig. 4 offenbart ein Ausführungsbeispiel eines Grundgeräts 1 mit einem Arbeitsmodul 8, die zu einem autonomen Reinigungsgerät 2 zusammengefügt werden können. Bei diesem Ausführungsbeispiel ist die Arbeitsmodulschnittstelle 7 in einer Ausnehmung in dem Gehäuse 3 ausgebildet, so dass ein Arbeitsmodul 8 von oben in das Gehäuse 3 einsetzbar ist. Das Arbeitsmodul 8 ist als Einsatzkassette ausgebildet. Das Arbeitsmodul 8 mit dem Reinigungswerkzeug 12 durchgreift im eingesetzten Zustand das Gehäuse 3 des Grundgerätes 1 und kann an der Unterseite des Gehäuses 3 mit der Reinigungsumgebung 6 zusammenwirken. Das erste Grundgerät 1 mit dem Arbeitsmodul 1 kann zusammen mit dem zweiten Grundgerät 14 gemäß Fig. 5 ein Reinigungssystem 13 gemäß Fig. 3a und 3b bilden. Das Arbeitsmodul 8 gemäß Fig. 4 und 5 kann sowohl in ein erstes Grundgerät 1 als auch in ein zweites Grundgerät 14 eingesetzt werden.

Fig. 5 offenbart ein zweites Grundgerät 14 eines handgeführten Reinigungsgeräts 15. Das Grundgerät 14 weist die Merkmale auf, die bereits in Bezug auf Fig. 3a und 3b beschrieben worden sind, so dass auf diese Beschreibung Bezug genommen wird. Das Arbeitsmodul 8 ist manuell von oben in eine Ausnehmung im Gehäuse 3 einsetzbar und verbindet sich dabei mit der in der Ausnehmung angeordneten Arbeitsmodulschnittstelle 7. Das Arbeitsmodul 8 mit dem Reinigungswerkzeug 12 durchgreift im eingesetzten Zustand das Gehäuse 3 des Grundgerätes 14 und kann an der Unterseite des Gehäuses 3 mit der Reinigungsumgebung 6 zusammenwirken. Das Arbeitsmodul 8 weist einen Energiespeicher 22 auf.

Fig. 6 zeigt ein Ausführungsbeispiel eines Arbeitsmoduls 8 mit einem Reinigungswerkzeug 12. Das Arbeitsmodul 8 weist eine Gegenschnittstelle 9 auf. Im Unterschied zu den bisher beschriebenen Ausführungsbeispielen von Arbeitsmodulen 8 weist dieses Arbeitsmodul 8 eine Arbeitsmodulschnittstelle 7 auf, um mit einem weiteren Arbeitsmodul 8 verbunden zu werden. Beide Arbeitsmodule 8 können dann mit einem Grundgerät 1 oder einem Grundgerät 14 verbunden werden.

Fig. 7 zeigt den schematischen Auflauf eines Verfahrens 100, das beispielsweise von der Steuereinheit 4 eines Grundgeräts 1 durchgeführt wird. Das Verfahren 100 dient zum Betrieb eines Grundgerätes 1 eines autonomen Reinigungsgeräts 2, insbesondere nach einem der beschriebenen Ausführungsbeispiele. Das Verfahren 100 umfasst zumindest die Schritte des Erkennens 101 eines Arbeitsmoduls und das Beeinflussen 102 mindestens eines Fahrparameters oder einer Mehrzahl von Fahrparametern durch die Steuereinheit 4. Zur Ausgestaltung des Verfahrens wird auf die Ausführungen zur dieser Funktionalität des Grundgeräts verwiesen.

Die Erfindung ist nicht auf die dargestellten und beschriebenen Ausführungsbeispiele beschränkt, sondern umfasst auch alle im Sinne der Erfindung gleichwirkenden Ausführungen. Es wird ausdrücklich betont, dass die Ausführungsbeispiele nicht auf alle Merkmale in Kombination beschränkt sind, vielmehr kann jedes einzelne Teilmerkmal auch losgelöst von allen anderen Teilmerkmalen für sich eine erfinderische Bedeutung haben. Ferner ist die Erfindung bislang auch noch nicht auf die im Anspruch 1 definierte Merkmalskombination beschränkt, sondern kann auch durch jede beliebige andere Kombination von bestimmten Merkmalen aller insgesamt offenbarten Einzelmerkmale definiert sein.

Dies bedeutet, dass grundsätzlich praktisch jedes Einzelmerkmal des Anspruchs 1 weggelassen beziehungsweise durch mindestens ein an anderer Stelle der Anmeldung offenbartes Einzelmerkmal ersetzt werden kann.

### Bezugszeichenliste

- 1: Erstes Grundgerät
- 2: Autonomes Reinigungsgerät
- 3: Gehäuse
- 4: Steuereinheit
- 5: Antriebseinheit
- 6: Reinigungsumgebung
- 7: Arbeitsmodulschnittstelle
- 8: Arbeitsmodul
- 9: Gegenschnittstelle
- 10: Trägerplatte
- 10a: Reinigungstuch
- 11: erstes Reinigungswerkzeug
- 12: zweites Reinigungswerkzeug
- 13: Reinigungssystem
- 14: Zweites Grundgerät
- 15: Handgeführtes Reinigungsgerät
- 16: Basisstation
- 17: Handgriff
- 18: Stützelement
- 19: Saugmotor
- 20: Saugkanal
- 21: Schmutzsammelbehälter
- 22: Energiespeicher
- 23: Fluidkanal
- 24: Tank
- 25: Seitenwandbereich
- 26: Sensoreinheit
- 27: Sturzsensor
- 100: Verfahren
- 101: Erkennen
- 102: Beeinflussen

## Patentansprüche

1. Grundgerät (1) für ein Reinigungsgerät (2), aufweisend mindestens ein Gehäuse (3), mindestens eine Steuereinheit (4) und mindestens eine Antriebseinheit (5), wobei das Grundgerät (1) dazu ausgebildet und eingerichtet ist, sich in einer Reinigungsumgebung (6) autonom fortzubewegen,
**dadurch gekennzeichnet, dass**
mindestens eine Arbeitsmodulschnittstelle (7) zum Verbinden mit mindestens einem Arbeitsmodul (8) vorhanden ist, und dass die Steuereinheit (4) dazu ausgebildet und eingerichtet ist, mindestens einen Fortbewegungsparameter des Grundgeräts (1) zumindest bei einer Bewegung in der Reinigungsumgebung (6) in Abhängigkeit von einem an die Arbeitsmodulschnittstelle (7) angekoppelten Arbeitsmodul (8) zu beeinflussen (102).

2. Grundgerät (1) nach Anspruch 1,
**dadurch gekennzeichnet, dass**
der Fortbewegungsparameter eine Fahrgeschwindigkeit, ein Fahrverhalten an Hindernissen, insbesondere an Ecken, ein Fahrverhalten an Stufen, ein Anfahrwinkel an Stufen und Hindernissen, die Größe von Sperrzonen in der Umgebung des Grundgeräts (1), mindestens ein Schwellenwert für einen einzuhaltenden Sicherheitsabstand und/oder mindestens ein Schwellenwert für mindestens einen Sensorwert ist.

3. Reinigungsgerät (2), aufweisend mindestens ein Grundgerät (1), wobei das Grundgerät (1) mindestens ein Gehäuse (3), mindestens eine Steuereinheit (4), mindestens eine Antriebseinheit (5) und mindestens ein erstes Reinigungswerkzeug (11) aufweist, wobei das Grundgerät (1) dazu ausgebildet und eingerichtet ist, sich in einer Reinigungsumgebung (6) autonom fortzubewegen,
**dadurch gekennzeichnet, dass**
das Grundgerät (1) mindestens eine Arbeitsmodulschnittstelle (7) aufweist, und dass mit der Arbeitsmodulschnittstelle (7) mindestens ein Arbeitsmodul (8) lösbar verbindbar ist.

4. Reinigungsgerät (2) nach Anspruch 3,
**dadurch gekennzeichnet, dass**
an der Arbeitsmodulschnittstelle (7) mindestens ein Arbeitsmodul (8) lösbar verbunden ist, und dass das Arbeitsmodul (8) mindestens ein zweites Reinigungswerkzeug (12) aufweist.

5. Reinigungssystem (13), aufweisend mindestens ein erstes Grundgerät (1) eines autonomen Reinigungsgeräts (2), mindestens ein zweites Grundgerät (14) eines handgeführten Reinigungsgeräts (15) und mindestens ein Arbeitsmodul (8), wobei das erste Grundgerät (1) mindestens ein Gehäuse (3), mindestens eine Steuereinheit (4) und mindestens eine Antriebseinheit (5) aufweist, wobei das erste Grundgerät (1) dazu ausgebildet und eingerichtet ist, sich in einer Reinigungsumgebung (6) autonom fortzubewegen, und wobei das erste Grundgerät (1) und das zweite Grundgerät (14) jeweils mindestens eine Arbeitsmodulschnittstelle (7) zum Verbinden mit dem Arbeitsmodul (8) aufweisen, so dass das Arbeitsmodul (8) mit der Arbeitsmodulschnittstelle (7) des ersten Grundgeräts (1) und des zweiten Grundgeräts (14) koppelbar ist.

6. Reinigungsgerät (2) oder Reinigungssystem (13) nach einem der vorhergehenden Ansprüche,
**dadurch gekennzeichnet, dass**
die Steuereinheit (4) dazu ausgebildet und eingerichtet ist, mindestens einen Fortbewegungsparameter des ersten Grundgeräts (1) in Anhängigkeit von einem angekoppelten Arbeitsmodul (8) anzupassen.

7. Grundgerät (1), Reinigungsgerät (2) oder Reinigungssystem (13) nach einem der vorhergehenden Ansprüche,
**dadurch gekennzeichnet, dass**
das Grundgerät (1) mindestens einen Saugmotor (19) und/oder zumindest einen Teil eines Saugkanals (20) und/oder mindestens ein Reinigungswerkzeug (12) und/oder mindestens einen Energiespeicher (22) und/oder mindestens einen Schmutzsammelbehälter (21) und/oder mindestens einen Filter und/oder mindestens eine Sensoreinheit (26) und/oder mindestens einen Sturzsensor (27) aufweist.

8. Grundgerät (1), Reinigungsgerät (2) oder Reinigungssystem (13) nach einem der vorstehenden Ansprüche,
**dadurch gekennzeichnet, dass**
die Steuereinheit (4) dazu ausgebildet und eingerichtet ist, das Grundgerät (1) derart zu steuern, dass das Grundgerät (1) eine gleiche Fläche in der Reinigungsumgebung (6) mit einem ersten Arbeitsmodul (8,8a) und anschließend mit einem zweiten Arbeitsmodul (8,8b) abfährt.

9. Grundgerät (1), Reinigungsgerät (2) oder Reinigungssystem (13) nach einem der vorhergehenden Ansprüche
**dadurch gekennzeichnet, dass**
sich das Arbeitsmodul (8) während der Verwendung am Untergrund der Reinigungsumgebung (6) abstützt.

10. Grundgerät (1), Reinigungsgerät (2) oder Reinigungssystem (13) nach einem der vorhergehenden Ansprüche
**dadurch gekennzeichnet, dass**
das Arbeitsmodul (8) als Wischeinheit, als Luftbefeuchter und/oder als Luftreiniger, als Poliereinheit oder als Betätigungseinheit mit Greifarmen und/oder Manipulatoren ausgebildet ist.

11. Grundgerät (1), Reinigungsgerät (2) oder Reinigungssystem (13) nach einem der vorhergehenden Ansprüche
**dadurch gekennzeichnet, dass**
ein als Wischeinheit ausgebildetes Arbeitsmodul (8) mindestens eine Trägerplatte (10) für ein Reinigungstuch (10a), insbesondere mindestens ein Reinigungstuch (10a), und mindestens einen Tank (24) für Reinigungsflüssigkeit aufweist, insbesondere ferner mindestens einen Energiespeicher (22) und/oder mindestens einen Teil eines Saugkanals (20) aufweist.

12. Grundgerät (1), Reinigungsgerät (2) oder Reinigungssystem (13) nach einem der vorhergehenden Ansprüche
**dadurch gekennzeichnet, dass**
ein als Saugeinheit ausgebildetes Arbeitsmodul (8) mindestens einen Teil eines Saugkanals (20) und mindestens eine Reinigungsbürste aufweist, insbesondere ferner mindestens einen Saugmotor (19) und/oder mindestens einen Schmutzsammelbehälter (21) und/oder mindestens einen Energiespeicher (22) aufweist.

13. Grundgerät (1), Reinigungsgerät (2) oder Reinigungssystem (13) nach einem der vorhergehenden Ansprüche
**dadurch gekennzeichnet, dass**
die Arbeitsmodulschnittstelle (7) mindestens eine elektrische Schnittstelle zumindest zur Energieversorgung des Arbeitsmoduls (8) aufweist und/oder dass die Arbeitsmodulschnittstelle (7) mindestens eine Daten- und/oder Signalschnittstelle aufweist.

14. Grundgerät (1), Reinigungsgerät (2) oder Reinigungssystem (13) nach einem der vorhergehenden Ansprüche
**dadurch gekennzeichnet, dass**
die Arbeitsmodulschnittstelle (7) in einem Seitenwandbereich (25) des Gehäuses (3) ausgebildet ist, insbesondere in einer Fortbewegungsrichtung an einer Vorderseite oder an einer Rückseite des Gehäuses (3) angeordnet ist.

15. Grundgerät (1), Reinigungsgerät (2) oder Reinigungssystem (13) nach einem der vorhergehenden Ansprüche
**dadurch gekennzeichnet, dass**
die Steuereinheit (4) dazu ausgebildet und eingerichtet ist, das Grundgerät (1) zu veranlassen, mindestens ein Arbeitsmodul (8) zum Verbinden an der Arbeitsmodulschnittstelle (7) anzufahren, insbesondere das Arbeitsmodul (8) in der Reinigungsumgebung (6) zu erkennen.
